# EUROPÄISCHE PATENTSCHRIFT

(11) **EP 1 449 807 B1**
(45) Veröffentlichungstag und Bekanntmachung des Hinweises auf die Patenterteilung: **27.12.2006**
(21) Anmeldenummer: 03001991.3
(22) Anmeldetag: 31.01.2003
(51) Int. Cl.: B66F 9/12

(54) **Lastaufnahmemittel**
Load receiving means
Moyen de support de charge

(43) Veröffentlichungstag der Anmeldung: 25.08.2004
(73) Patentinhaber: Vetter Umformtechnik GmbH, 57299 Burbach (DE)
(72) Erfinder: Vetter, Arnold, 57234 Wilnsdorf (DE); Gienow, Andreas, 57572 Niederfischbach (DE); Mahorowski, Josef, 57562 Herdorf (DE)
(74) Vertreter: Grosse, Wolf-Dietrich Rüdiger

(56) Entgegenhaltungen:
- DE-A- 19 729 124
- DE-U- 1 893 488
- GB-A- 2 121 759

## Beschreibung

Die Erfindung betrifft ein Lastaufnahmemittel, insbesondere eine Hubgabel oder deren Bestandteil, nach dem Oberbegriff des Anspruchs 1.

Lastaufnahmemittel der genannten Art sind etwa als Vorsätze für Gabelstapler, Baumaschinen oder ähnliche Flurförderzeuge ausgebildet. Die getragenen Lastaufnahmemittel können beispielsweise durch ein Paar von Gabelzinken einer Hubgabel, aber auch durch einzelne Gabelzinken, Tragdorne, Körbe oder andere Tragteile gebildet sein. Dabei sollen die Lastaufnahmemittel an einem Aufnahmeträger manuell auswechselbar und bezüglich der Länge der Gabelzinken oder dergleichen variabel sein.

Hierzu ist es aus der GB-A-2 121 759 bekannt, das Lastaufnahmemittel nach Art eines Teleskops auszubilden und mit einem Verstellkörper zu versehen, der einen Bereich eines Innenkörpers ganz oder teilweise umgreift und gegenüber diesem längsverschieblich und in einer jeweiligen Längsstellung arretierbar ist. Zur Lösung des Verstellkörpers aus einer arretierten Stellung ist ein Betätigungsorgan vorgesehen, das von dem Hubwagen aus bedienbar ist und mit einem Sicherungsbolzen in Verbindung steht. Der Bolzen übemimmt die Sicherungsfunktion gegen das Lösen der Verlängerung aus der arretierten Stellung. Die Handhabung ist dadurch erschwert, dass für das Betätigen des Sicherungsbolzens eine Bedienperson notwendig ist, während der Verstellkörper von einer zweiten Person gegen den Innenkörper bewegt und werden muss.

Der Erfindung liegt das Problem zugrunde, ein längenvariables Lastaufnahmemittel hinsichtlich seiner Zuverlässigkeit und Bedienfreundlichkeit zu verbessern, insbesondere die Bedienung durch nur eine Person zu gewährleisten.

Die Erfindung löst dieses Problem durch ein Lastaufnahmemittel mit den Merkmalen des Anspruchs 1. Hinsichtlich vorteilhafter Ausgestaltungen der Erfindung wird auf die weiteren Ansprüche 2 bis 11 verwiesen.

Durch die Abstützung eines Arretierungselements an dem Innenkörper braucht ein Benutzer das Arretierungselement nicht gesondert zu verwahren und zu benutzen. Dieses ist vielmehr Bestandteil des Lastaufnahmemittels. Insbesondere kann es vorteilhaft an diesem unverlierbar gehalten sein. Dadurch, dass das oder die Arretierungselement(e) in Sicherungsstellung den Verstellkörper durchgreift oder durchgreifen oder zumindest in diesen eingreifen, ist eine zuverlässige Sicherung der jeweils eingestellten Relativlage zwischen dem Innenkörper und dem Verstellkörper erreicht. Durch die räumliche Trennung von Betätigungs- und Arretierungselement ist gleichzeitig sichergestellt, dass das Betätigungselement an einer vom Bediener jederzeit gut zugänglichen - und dennoch gegen Fehlbedienung geschützten - Stelle angeordnet sein. Das Arretierungselement kann hingegen dort angeordnet sein, wo es gegen auftretende Kräfte besonders effektiv wirkt. Von besonderer Bedeutung ist dabei, dass ein Steuerkörper eine Gleitfläche für das Arretierungselement umfasst, auf der das Arretierungselement zwischen Stufen des Steuerkörpers hubbeweglich ist. Dadurch ist eine sichere, sehr massive, dem rauen Einsatz standhaltende Betätigungseinrichtung für den Sicherungsbolzen vorgeschlagen.

Wenn ein von dem Betätigungselement bewegbarer Steuerkörper in unmittelbarem Kontakt mit dem Arretierungselement steht und damit dieses direkt bewegen kann, ist der konstruktive Aufwand minimiert. Irgendwelche zusätzlichen Zwischenteile sind dann entbehrlich.

Besonders vorteilhaft ist das Arretierungselement im Arretierungssinn vorgespannt, so dass es von alleine in eine Ausnehmung des Verstellkörpers eingreift, sobald diese fluchtend zur Bewegungsbahn des Arretierungselements liegt. Insbesondere dann ist eine Einpersonenbedienung erleichtert.

Die Zuordnung des Betätigungselements zur Spitze des Lastaufnahmemittels verhindert eine versehentliche Fehlbedienung des Betätigungselements. Zudem ist dieser Bereich besonders gut zugänglich, wenn von einer Arbeitskraft das Verstellen oder Abziehen des Verstellkörpers vorgenommen werden soll. Vorteilhaft kann das Betätigungselement dabei unterhalb des am weitesten nach vorne vorstehenden Teils des Lastaufnahmemittels angeordnet sein und daher von diesem schützend überdeckt sein. Auch bei Kontakt der Spitze des Lastaufnahmemittels mit einer Wand oder dergleichen wird daher das Betätigungselement nicht berührt.

Insbesondere kann das Betätigungselement fest oder einstückig mit einem Steuerkörper für das oder die Arretierungselement(e) verbunden und somit unverlierbar sein.

Wenn zum Ein- oder Durchgriff des Arretierungsmittels mehrere voneinander beabstandete und von außen zugängliche Ausnehmungen an dem Verstellkörper angeordnet sind, kann bei besonderen Anforderungen durch Eingriff in diese Ausnehmungen die Arretierung auch unabhängig vom Betätigungsorgan gelöst werden.

Weitere Vorteile und Merkmale der Erfindung ergeben sich aus einem in der Zeichnung dargestellten und nachfolgend beschriebenen Ausführungsbeispiel des Gegenstandes der Erfindung.

In der Zeichnung zeigt:
- Fig. 1: eine perspektivische Ansicht eines als Zinke einer Hubgabel ausgebildeten Lastaufnahmemittels in einem weit ausgezogenen Zustand eines Verstellkörpers,
- Fig. 2: eine querschnittliche Ansicht des Lastaufnahmemittels nach Fig. 1,
- Fig. 3: eine Detailansicht der für die Arretierung des Verstellkörpers am Innenkörper dienenden Bauteile in arretierter Stellung, etwa entsprechend dem Detail III in Fig. 2,
- Fig. 4: eine perspektivische Einzelteilansicht des Arretierungselements nach Fig. 3,
- Fig. 5: eine Ansicht der Gabelspitze von unten mit einem dort angeordneten Querriegel als Betätigungselement,
- Fig. 6: eine ähnliche Ansicht wie Fig. 5 mit einem Kugelkopf als Betätigungselement,
- Fig. 7: eine ähnliche Ansicht wie Fig. 6 mit einer Schlaufe als Betätigungselement.

In Fig. 1 ist als Lastaufnahmemittel 1 beispielhaft eine Gabelzinke dargestellt, die ein in montierter Stellung horizontales Gabelblatt 2 und einen hierzu senkrecht stehenden und vertikal aufragenden Gabelrücken 3 umfaßt. An diesem sind ein oberes 4 und ein unteres Hakenteil 5 fest angeordnet. Das obere Hakenteil 4 ist zum Übergreifen eines Aufnahmeträgers (nicht dargestellt), beispielsweise eines Querträgers nach der ISO 2328, vorgesehen, um somit die Gabelzinken 1 einzeln oder paarweise oder andere Lastaufnahmemittel an dem Aufnahmeträger zu halten.

An dem in Funktionsstellung zumindest nahezu horizontal stehenden Gabelblatt 2 ist eine Verstellmöglichkeit derart vorgesehen, dass der mit dem Gabelrücken 3 einstückig ausgebildete Bereich des Gabelblatts 2 einen Innenkörper 6 ausbildet, der von einem gesonderten Verstellkörper 7 als Gabelschuh ganz oder teilweise übergriffen ist. Der Verstellkörper 7 umgreift dabei den Innenkörper 6 hülsenartig und ist gegenüber diesem nach Art eines Teleskops axial längsverschieblich zur Bereitstellung einer längenvariablen Auflagefläche.

Der Innenkörper 6 weist hierfür gemäß dem Ausführungsbeispiel eine über nahezu seine ganze Länge erstreckte Nut 8 auf. Diese dient als Führung für einen unten noch näher erläuterten Steuerkörper 16. Die Gesamtlänge des Gabelblatts 2 ist dadurch variabel, dass der äußere Verstellkörper 7 axial zur Erstreckung des Innenkörpers 6 beweglich und in verschiedenen Relativlagen arretierbar ist. Auch ist es möglich, den Verstellkörper 7 vollständig zu entfernen. Dazu muß eine Sicherung, die sogenannte Verliersicherung, die gewährleistet, dass ein ungewolltes Entfernen des Verstellkörpers 7 vom Innenkörper 6 ausgeschlossen ist, entfernt werden.

Montage und Demontage sowie Längsverstellung des Verstellkörpers 7 können an dem Innenkörper 6 vollständig manuell erfolgen.

Der Verstellkörper 7 weist auf zumindest einer Seite, hier seiner Unterseite, mehrere aufeinander folgende Ausnehmungen 9 auf. Diese sind hier als Durchgriffsbohrungen ausgebildet. Dies ist nicht zwingen, sondern die Ausnehmungen 9 können auch als Sackbohrungen ausgebildet sein. Bei Durchgreifen ergibt sich jedoch auch eine Lösbarkeit der Arretierung unabhängig vom unten beschriebenen Betätigungselement 20.

Mittels der Ausnehmungen 9 kann der Verstellkörper 7 durch formschlüssige Aufnahme zumindest eines Arretierungselements 13, das hier als hubbeweglicher Bolzen ausgebildet und in einer als Sackbohrung ausgebildeten Ausnehmung 10 des Innenkörpers 6 abgestützt ist, in verschiedenen Lagen arretiert werden. Das Arretierungselement 13 ist dabei über eine Feder 17 im Sinne einer axialen und in montierte. Stellung vertikal abwärts weisenden Bewegung kraftbeaufschlagt. Ohne weitere Maßnahmen würde daher das Arretierungselement 13 in eine Ausnehmung 9 des Verstellkörpers 7 eingreifen, sobald diese fluchtend unter dem Arretierungselement 13 liegt.

Entsprechend wäre eine Lösung der Arretierung dann nur durch manuellen Eingriff in die jeweilige Ausnehmung 9 mit Kraftaufwendung gegen die Kraft der Feder 17 möglich.

Um die Handhabung zu vereinfachen, ist ein Steuerkörper 16 vorgesehen, der ein starres, lang erstrecktes Bauteil bildet und mit einem an der Gabelspitze 19 angeordneten Betätigungselement 20 fest verbunden oder einstückig mit diesem ausgebildet ist. Der Steuerkörper 16 ist in der Nut 8 des Innenkörpers 6 axial geführt und greift in einen ausgenommenen Kanal 11 des Arretierungselements 13 ein. Der Steuerkörper 16 ist mehrfach abgestuft und weist untere Stufen 14 und obere Stufen 15 auf. Wenn in den Kanal 11 des Arretierungselements 13 der Bereich einer oberen Stufe 15 eingreift und dieser darauf aufliegt, ist er derart aufwärts kraftbeaufschlagt, dass der Verstellkörper 7 darunter vorbeigleiten und somit axial verschoben werden kann. Wenn hingegen in den Kanal 11 des Arretierungselements 13 der Bereich einer unteren Stufe 14 eingreift, kann die Feder 17 das Arretierungselement 13 auswärts drücken, so dass dieser in eine darunter liegende Ausnehmung 9 des Verstellkörpers 7 eingreifen und diesen dadurch arretieren kann. In Fig. 3 ist das Arretierungselement 13 im Halbschnitt in arretierter Stellung gezeigt. Der Kanal 11 liegt dabei in dieser Längsstellung des Steuerkörpers 16 auf der unteren Stufe 14 auf. Das Arretierungselement 13 ist somit durch die Federkraft auswärts gedrückt und greift in die darunter liegende Ausnehmung 9 formschlüssig ein.

Der Steuerkörper 16 steht in unmittelbarem Kontakt mit dem Arretierungselement 13 und kann dessen Bewegung ohne weitere Hilfs- oder Zwischenkörper beeinflussen. Dadurch sind die Herstellungskosten erheblich gesenkt. Die Konstruktion ist sehr robust und langlebig. Die Zahl der Bauteile ist gering.

Der Steuerkörper 16 ist im Verstellkörper 7 durch das Betätigungsorgan 20 beweglich. Durch eine axial wirkende Feder 18 ist die Bewegung des Steuerkörpers 16 derart vorgespannt, dass dieser von der Spitze 19 des Gabelblatts 2 entgegen der Richtung des Pfeils 22 weggedrückt wird und somit bestrebt ist, die in Figur 3 gezeichnete Lage einzunehmen. Darin ist der Steuerkörper 16 derart durch die Kraft der Feder 18 verlagert, dass das Arretierungselement 13 auf der unteren Stufe 14 aufliegt. Ein weiteres axiales Einschieben des Steuerkörpers 16 durch die Kraft der Feder 18 wird einerseits verhindert, da das Arretierungselement 13 an einer aufragenden Kante 21 zwischen den Stufen 14 und 15 anliegt. Andererseits befindet sich das Betätigungselement 20 in seiner Endlage, so dass der Steuerkörper 16 durch die Kraft der Feder 18 nicht weiter entgegen der Richtung des Pfeils 22 bewegt werden kann.

Diese Stellung stellt somit die Verriegelungsstellung dar, in der das Arretierungselement 13 in eine der Ausnehmungen 9 formschlüssig eingreift. Um aus dieser arretierten Lage herauszugelangen, muß der Steuerkörper 16 durch das Betätigungsorgan 20 in Richtung des Pfeils 22 entgegen der Kraftrichtung der Feder 18 gezogen werden. Dadurch gleitet zwangsweise das Arretierungselement 13 auf einer zwischen den Stufen 14 und 15 vorgesehenen Gleitfläche 12 des Steuerkörpers 16 aufwärts und wird entgegen der Kraft der Feder 17 einwärts verlagert. Dabei gelangt die obere Stufe 15 in Anlage an das Arretierungselement 13 und hält dieses in einer Lage, in welcher der Verstellkörper 7 darunter verschoben werden kann.

Das Betätigungselement 20 ist in einem ersten Ausführungsbeispiel (Fig. 1, 5) als Querhebel 20a ausgebildet. Sobald dieser in Richtung des Pfeils 22 gezogen wird, wird der Steuerkörper 16 gegenüber dem Verstellkörper 7 relativ bewegt und mitgezogen und dadurch die Arretierung in der geschilderten Weise aufgehoben.

Dann kann der Verstellkörper 7 in oder entgegen der Richtung des Pfeils 22 verschoben werden, wobei das Betätigungselement 20 losgelassen werden kann, sobald die Ausnehmung 9 nicht mehr fluchtend unter dem Arretierungselement 13 liegt. Der Steuerkörper 16 wird dann mit dem Verstellkörper 7 mitbewegt. Zum Verkürzen der Auflagefläche kann die in Fig. 3 rechts liegende weitere untere Stufe 14 dann in die Stellung unterhalb des Arretierungselements 13 gelangen, welches dann durch die Feder 17 automatisch in Eingriff mit einer weiteren Ausnehmung 9 gelangt.

In Figur 6 ist als Betätigungselement ein Kugelkopf 20b gezeigt, in Figur 7 eine Schlaufe 20c.

In jedem der Beispiele liegt das Betätigungsglied 20a, 20b, 20c an der Spitze 19 des Gabelblatts 2. Es ist von der Tragfläche übergriffen und insofern gegen uneabsichtigte Betätigung geschützt. Selbst wenn ein unbeabsichtigter Druck auf das Betätigungselement 20 ausgeübt wird, ist dies unschädlich, da zur Entriegelung eine Zugkraft in Richtung des Pfeils 22 erforderlich ist. Die Arretierung des Gabelschuhs 7 ist daher nicht durch im Gebrauch auftretende Kräfte unbeabsichtigt zu lösen. Das Betätigungselement 20 ist mit dem Steuerkörper 16 einstückig oder fest verbunden. Eine Verlierbarkeit des Betätigungselements 20 ist daher ausgeschlossen. Das Arretierungselement 13 ist in dem Lastaufnahmemittel 1 ebenfalls unverlierbar gehalten.

Ein Lastaufnahmemittel 1 mit einem oder mehreren Zinken, Dornen, Körben oder anderen Tragmitteln kann insgesamt Bestandteil eines Flurförderzeugs sein, etwa eines Gabelstaplers oder dergleichen. Bestandteil der Erfindung sind daher auch Flurförderzeuge mit oben angeführten Lastaufnahmemitteln 1 in verschiedensten Anzahlen und geometrischen Anordnungen.

### Bezugszeichenliste

- 1.: Lastaufnahmemittel,
- 2.: Gabelblatt,
- 3.: Gabelrücken,
- 4.: Hakenteil,
- 5.: unteres Hakenteil,
- 6.: Innenkörper,
- 7.: Verstellkörper,
- 8.: Nut,
- 9.: Ausnehmung,
- 10.: Ausnehmung des Innenkörpers,
- 11.: Kanal,
- 12.: Gleitfläche
- 13.: Arretierungselement,
- 14.: untere Stufe,
- 15.: obere Stufe,
- 16.: Steuerkörper,
- 17.: Feder des Sperriegels,
- 18.: Feder des Steuerkörpers,
- 19.: Spitze,
- 20.: Betätigungselement,
- 21.: aufragende Kante,
- 22.: Pfeil.

## Patentansprüche

1. Lastaufnahmemittel (1) für Förderzeuge, mit einer oder zwei Gabelzinken, wobei das Lastaufnahmemittel (1) teleskopisch verlängerbar ist und einen einen Innenkörper (6) ganz oder teilweise umgreifenden und gegenüber diesem längs verlagerbaren Verstellkörper (7) aufweist, der in zumindest zwei Relativlagen über mindestens ein Arretierungselement (13) an dem Innenkörper (6) arretierbar ist, wobei über ein von außen zugängliches Betätigungselement (20) eine Lösung der Arretierung möglich ist, und das Betätigungselement (20) von dem an dem Lastaufnahmemittel (1) angeordneten Arretierungselement (13) räumlich getrennt vorgesehen ist, und das Arretierungselement (13) über das Betätigungselement (20) bewegbar ist, wobei das Arretierungselement (13) dem Innenkörper (6) zugeordnet ist und in Arretierungsstellung in den Verstellkörper (7) ein- oder diesen durchgreift und wobei ein mit dem Betätigungselement (20) verbundener Steuerkörper (16) vorgesehen ist, mittels dessen eine Lösebewegung des Arretierungselements (13) bewirkbar ist,
**dadurch gekennzeichnet,**
**dass**d er Steuerkörper (16) eine Gleitfläche (12) für das Arretierungselement (13) umfasst, auf der das Arretierungselement (13) zwischen Stufen (14;15) des Steuerkörpers (16) hubbewegl ich ist.

2. Lastaufnahmemittel nach Anspruch 1,
**dadurch gekennzeichnet,**
**dass** der Steuerkörper (16) in unmittelbarem Kontakt mit dem Arretierungselement (13) steht.

3. Lastaufnahmemittel nach Anspruch 1 oder 2,
**dadurch gekennzeichnet,**
**dass** das Arretierungselement (13) senkrecht zur Bewegungsrichtung des Steuerkörpers (16) in und aus seiner Arretierungsstellung verlagerbar und im Arretierungssinn vorgespannt (Feder 17) ist.

4. Lastaufnahmemittel nach einem der Ansprüche 1 bis 3,
**dadurch gekennzeichnet,**
**dass** das Arretierungselement (13) in dem Lastaufnahmemittel (1) unverlierbar gehalten ist.

5. Lastaufnahmemittel nach einem der Ansprüche 1 bis 4,
**dadurch gekennzeichnet,**
**dass** der Steuerkörper (16) parallel zur Erstreckung des Verstellkörpers (7) verläuft und in dieser Richtung (Pfeil 22) relativ zum Verstellkörper (7) bewegbar ist.

6. Lastaufnahmemittel nach einem der Ansprüche 1 bis 5,
**dadurch gekennzeichnet,**
**dass** das Betätigungselement (20) einer vorderen Spitze (19) des Lastaufnahmemittels (1) zugeordnet ist und hierüber der Steuerkörper (16) bewegbar ist.

7. Lastaufnahmemittel nach Anspruch 6,
**dadurch gekennzeichnet,**
**dass** das Betätigungselement (20) unterhalb eines vorragenden oberen Endbereichs des Verstellkörpers (7) angeordnet ist.

8. Lastaufnahmemittel nach einem der Ansprüche 1 bis 7,
**dadurch gekennzeichnet,**
**dass** das Betätigungselement (20) fest mit dem Steuerkörper (16) verbunden oder einstückig mit diesem ausgebildet ist.

9. Lastaufnahmemittel nach einem der Ansprüche 1 bis 8,
**dadurch gekennzeichnet,**
**dass** zum Ein- oder Durchgriff des Arretierungselements (13) mehrere voneinander beabstandete und von außen zugängliche Ausnehmungen (9) an dem Verstellkörper (7) angeordnet sind.

10. Lastaufnahmemittel nach Anspruch 9,
**dadurch gekennzeichnet,**
**dass** das Arretierungselement (13) in einer jeweiligen Ausnehmung (9) formschlüssig halterbar ist.

11. Lastaufnahmemittel nach einem der Ansprüche 1 bis 10,
**dadurch gekennzeichnet,**
**dass** das Förderzeug ein Gabelstapler ist und Lastaufnahmemittel (1) über jeweils ein oberes und ein unteres Hakenteil (4;5), die dem jeweiligen Gabelrücken (3) zugeordnet ist, halterbar sind.

## Claims

1. Load handling device (1) for material handling equipment, with one or two tines, whereby the load handling device (1) is telescopically extendible and possesses an the inner body (6) entirely or partially surrounding and in relation to the inner body (6) variable adjusting element (7), which can be locked into at least two relative positions with the aid of at least one locking element (13), whereby a release of the locking element (13) is possible with the aid of an externally accessible actuator element (20), and the actuator element (20) is spatially separated from the locking element (13) and located on the load handling device (1), and the locking element (13) can be repositioned with the aid of the actuator element (20), whereby the locking element (13) is assigned to the inner body (6) and in locked position extends into or through the adjusting element (7) and whereby a control unit (16) connected to the actuator element (20) is provided, with the aid of which a release-movement of the locking element (13) may be affected,
**characterised in that**
the control unit (16) consists of a sliding surface (12) for the locking element (13), on which the locking element (13) can be lifted between stages (14;15) of the control unit (16).

2. Load handling device in accordance with claim 1,
**characterised in that**
the control unit (16) is in immediate contact with the locking element (13).

3. Load handling device in accordance with claim 1 or 2,
**characterised in that**
the locking element (16) is adjustable perpendicularly to the movement direction of the control unit (16) into and out of its locked position and is biased in locking direction (spring 17).

4. Load handling device in accordance with one of the claims 1 to 3,
**characterised in that**
the locking element (13) is retained in the load handling device (1) in such a way that it cannot be lost..

5. Load handling device in accordance with one of the claims 1 to 4,
**characterised in that**
the control unit (16) extends parallel to the extension of the adjusting element (7) and is movable relatively to the adjusting element (7)in this direction (arrow 22).

6. Load handling device in accordance with one of the claims 1 to 5,
**characterised in that**
the actuator element (20) is assigned to a front tip (19) of the load handling device (1) and thus enables the movability of the control unit (16).

7. Load handling device in accordance with claim 6,
**characterised in that**
the actuator element (20) is arranged below a protruding upper end region of the adjusting element (7).

8. Load handling device in accordance with one of the claims 1 to 7,
**characterised in that**
the actuator element (20) is firmly connected with the control unit (16) or is formed as one piece with the control unit (16).

9. Load handling device in accordance with one of the claims 1 to 8,
**characterised in that**
several recesses (9), which are externally accessible and arranged at a distance from each other, are arranged on the adjusting element (7) in order to enable the engaging or catching of the locking element (13).

10. Load handling device in accordance with claim 9,
**characterised in that**
the locking element (13) is interlockingly supportable in each particular recess (9).

11. Load handling device in accordance with one of the claims 1 to 10,
**characterised in that**
the material handling equipment is a forklift and load handling devices (1) are supportable with the aid of an upper and lower hook element (4;5), which are assigned to the particular tine back (3).

## Revendications

1. Appareil de levage (1) pour engins de manutention, avec une ou deux fourches, l'appareil de levage (1) pouvant être rallongé de manière télescopique et présentant un corps réglable (7) entourant entièrement ou partiellement un corps intérieur (6) et pouvant être déplacé longitudinalement par rapport à celui-ci, et qui peut être immobilisé sur le corps intérieur (6) en au moins deux positions relatives au moyen d'un élément d'immobilisation (13), un organe de commande (20) accessible depuis l'extérieur permettant le déverrouillage de l'immobilisation, et l'organe de commande (20) étant prévu en un lieu séparé de l'élément d'immobilisation (13) disposé sur l'appareil de levage (1), et l'élément d'immobilisation (13) pouvant être déplacé par le biais de l'organe de commande (20), l'élément d'immobilisation (13) étant affecté au corps intérieur (6) et pénétrant dans le corps réglable (7) ou passant à travers celui-ci en position d'immobilisation, et un élément de commande (16) relié à l'organe de commande (20) étant prévu, au moyen duquel un mouvement de déverrouillage de l'élément d'immobilisation (13) peut être réalisé,
**caractérisé en ce que**
l'élément de commande (16) comprend une surface de glissement (12) pour l'élément d'immobilisation (13), sur laquelle l'élément d'immobilisation (13) peut être déplacé verticalement entre des niveaux (14 ; 15) de l'élément de commande (16).

2. Appareil de levage selon la revendication 1,
**caractérisé en ce que**
l'élément de commande (16) est en contact immédiat avec l'élément d'immobilisation (13).

3. Appareil de levage selon la revendication 1 ou 2,
**caractérisé en ce que**
l'élément d'immobilisation (13) peut être déplacé perpendiculairement à la direction de déplacement de l'élément de commande (16) depuis sa position d'immobilisation et vers celle-ci, et **en ce qu'**il est soumis à une précontrainte (ressort 17) dans le sens de l'immobilisation.

4. Appareil de levage selon l'une des revendications 1 à 3,
**caractérisé en ce que**
l'élément d'immobilisation (13) est tenu de manière imperdable dans l'appareil de levage (1).

5. Appareil de levage selon l'une des revendications 1 à 4,
**caractérisé en ce que**
l'élément de commande (16) s'étend parallèlement à l'extension du corps réglable (7) et est mobile dans cette direction (flèche 22) par rapport au corps réglable (7).

6. Appareil de levage selon l'une des revendications 1 à 5,
**caractérisé en ce que**
l'organe de commande (20) est affecté à une pointe avant (19) de l'appareil de levage (1) et **en ce que** l'élément de commande (16) est mobile au moyen de celui-ci.

7. Appareil de levage selon la revendication 6,
**caractérisé en ce que**
l'organe de commande (20) est disposé au-dessous d'une zone d'extrémité supérieure du corps réglable (7) en saillie.

8. Appareil de levage selon l'une des revendications 1 à 7,
**caractérisé en ce que**
l'organe de commande (20) est relié de manière fixe à l'élément de commande (16) ou est réalisé d'un seul tenant avec celui-ci.

9. Appareil de levage selon l'une des revendications 1 à 8,
**caractérisé en ce que**
plusieurs évidements (9) espacés les uns des autres et accessibles depuis l'extérieur sont disposés sur le corps réglable (7) pour la pénétration ou la traversée de l'élément d'immobilisation (13).

10. Appareil de levage selon la revendication 9,
**caractérisé en ce que**
l'élément d'immobilisation (13) peut être maintenu par un engagement positif dans chacun des évidements (9).

11. Appareil de levage selon l'une des revendications 1 à 8,
**caractérisé en ce que**
l'engin de manutention est un chariot élévateur à fourches et **en ce que** des appareils de levage (1) peuvent être fixés au moyen respectivement d'une partie crochet supérieure et d'une partie crochet inférieure (4 ; 5) affectées à chaque dos de fourche (3).
